# EUROPÄISCHE PATENTSCHRIFT

(11) **EP 3 819 992 B1**
(45) Veröffentlichungstag und Bekanntmachung des Hinweises auf die Patenterteilung: **30.08.2023**
(21) Anmeldenummer: 20199621.2
(22) Anmeldetag: 01.10.2020
(51) Int. Cl.: H01R 12/79, H01R 13/03, H01R 12/77, H01R 13/24, H01R 13/41

(54) **STECKVERBINDER**
CONNECTOR
CONNECTEUR ENFICHABLE

(30) Priorität: 11.11.2019 DE 102019007798
(43) Veröffentlichungstag der Anmeldung: 12.05.2021
(73) Patentinhaber: Yamaichi Electronics Deutschland GmbH, 85609 Aschheim-Dornach (DE)
(72) Erfinder: NGAN, David, 81673 München (DE)
(74) Vertreter: Müller-Boré & Partner Patentanwälte PartG mbB

(56) Entgegenhaltungen:
- US-A- 5 934 932
- US-A1- 2015 214 644
- US-B1- 6 478 597
- US-B1- 10 355 385
- US-B2- 7 247 047

## Beschreibung

Die vorliegende Erfindung betrifft einen elektrischen Steckverbinder.

Bei elektrischen Steckverbindern zum elektrischen Verbinden mittels Steckens zum Beispiel eines Flachbandkabels mit einer Leiterplatte spielt das Material, aus dem die elektrischen Kontakte des Flachbandkabels geformt bzw. mit dem die elektrischen Kontakte beschichtet sind, eine signifikante Rolle für die elektrische Steckverbindung. Unterschiedliche Materialien weisen verschiedene Kontaktkräfte auf, die nötig sind, um eine sichere und verlässliche elektrische Steckverbindung zwischen den elektrischen Kontakten des Flachbandkabels und den Kontakten des Steckverbinders herzustellen.

Für gewöhnlich werden deshalb für jede Art von Kontaktmaterial verschiedene Steckverbinder bereitgestellt.

US 2015 / 214 644 A1 beschreibt einen flexiblen Flachkabelverbinder, umfassend: ein Isoliergehäuse mit mehreren ersten Anschlusslöchern in einem vorderen Ende des Isoliergehäuses und mit mehreren zweiten Anschlusslöchern in einem hinteren Ende des Isoliergehäuses, wobei die ersten Anschlusslöcher und die zweiten Anschlusslöcher oben bzw. unten angeordnet sind, um einen ersten Einfügeraum bzw. einen zweiten Einfügeraum zu bilden; und eine Vielzahl von Anschlüssen, die einen ersten elastischen Abschnitt aufweisen und einen zweiten elastischen Abschnitt aufweisen können, wobei die Anschlüsse innerhalb des Isoliergehäuses in einer zweireihigen Konfiguration nach oben/unten befestigt sind, die ersten elastischen Abschnitte in den ersten Einfügeraum eingeführt werden und in der zweireihigen Konfiguration nach oben/unten angeordnet sind, und die zweiten elastischen Abschnitte werden in den zweiten Einfügeraum eingeführt und in der zweireihigen Konfiguration nach oben/unten angeordnet.

US 5 934 932 A beschreibt einen elektrischen Verbinder für ein Flachkabel, umfassend: ein längliches dielektrisches Gehäuse, das eine längliche Öffnung zum Aufnehmen eines flachen elektrischen Kabels definiert, mit einer Vielzahl von Anschlüssen, die an dem Gehäuse angebracht sind und eine Reihe von Kontaktabschnitten in einer Reihe haben, die entlang der Öffnung beabstandet sind; und einen an dem Gehäuse angebrachten Aktuator zur Bewegung zwischen einer ersten Position, die ein freies Einführen des Flachkabels in die Öffnung ermöglicht, und einer zweiten Position, in der eine Druckplatte des Aktuators das Kabel gegen die Kontaktabschnitte aller Anschlüsse vorspannt, und umfassend mindestens einen schmalen Vorsprung an einem vorderen Ende der Druckplatte zum vorläufigen Ergreifen eines schmalen Abschnitts des Flachkabels, um das Kabel vorzuspannen.

US 7 247 047 B2 beschreibt eine Kraftfahrzeugglasscheibe mit einer elektrischen Einrichtung mit Leiteranschlussbereichen, die nebeneinander auf einer Oberfläche der Scheibe angeordnet sind, und einem Verbindungselement, das mit den Leiteranschlussbereichen verbunden ist und dazu dient, die elektrische Einrichtung mit einer Einrichtung zur Signalverarbeitung oder zur Spannungsversorgung, die sich an dem Kraftfahrzeug befindet, zu verbinden, wobei das Verbindungselement eine Steck- oder Klemmverbindung für ein Flachkabel umfasst, wobei das Kabel eine Anzahl voneinander isolierter Leiter aufweist, wobei die Steck- oder Klemmverbindung mindestens folgende Teile aufweist: ein isolierendes flaches Gehäuse mit einer nutförmigen Kabelfixierung, die im Wesentlichen parallel zur Oberfläche der Scheibe angeordnet ist und in die ein Flachkabel mit einem freien Ende lösbar einsteckbar ist, eine Anzahl von Anschlussleitern, deren kabelseitige Enden in die Kabelfixierung führen und deren glasseitige Enden mit den Leiteranschlussbereichen verbindbar sind.

Daher ist es Aufgabe der vorliegenden Erfindung, einen Steckverbinder bereitzustellen, der auf einfache und kostengünstige Weise für mehrere Kontaktmaterialien verwendet werden kann.

Diese Aufgabe wird durch den unabhängigen Patentanspruch gelöst. Bevorzugte Ausführungsformen ergeben sich aus den abhängigen Patentansprüchen.

Die vorliegende Erfindung ist ein Steckverbinder, insbesondere zum elektrischen Verbinden eines ersten Bauteils, insbesondere eines Flachbandkabels, mit einem zweiten Bauteil, insbesondere einer Leiterplatte, umfassend: einen isolierenden Gehäusekörper, welcher eine Kontaktaufnahme zum Aufnehmen eines Kontaktbereichs des ersten Bauteils entlang einer Aufnahmerichtung aufweist, und eine Vielzahl von identischen, nebeneinander angeordneten und durch den Gehäusekörper voneinander elektrisch isolierten und rückstellfähigen Kontaktbügeln, welche derart ausgebildet ist, den Kontaktbereich des ersten Bauteils in einem Kontaktzustand der Vielzahl von Kontaktbügeln elektrisch zu kontaktieren und das zweite Bauteil mit dem ersten Bauteil elektrisch zu verbinden, wobei die Vielzahl von Kontaktbügeln in einer ersten Anordnung relativ zu der Aufnahmerichtung und/oder in einer zweiten Anordnung relativ zu der Aufnahmerichtung angeordnet ist, und wobei die Kontaktaufnahme an dem Gehäusekörper derart positioniert ist, dass bei identischem Gehäusekörper in dem Kontaktzustand der Vielzahl von Kontaktbügeln jeder der Vielzahl von Kontaktbügeln in der ersten Anordnung eine erste vorbestimmbare Kontaktkraft auf den Kontaktbereich des ersten Bauteils ausübbbar ist, und jeder der Vielzahl von Kontaktbügeln in der zweiten Anordnung eine zweite vorbestimmbare Kontaktkraft auf den Kontaktbereich des ersten Bauteils ausübbar ist, wobei die erste Kontaktkraft von der zweiten Kontaktkraft verschieden ist.

Wird der obige Steckverbinder verwendet, um ein erstes Bauteil elektrisch mit einem zweiten Bauteil mittels Steckverbindung zu verbinden, so wird der Kontaktbereich des ersten Bauteils entlang der Aufnahmerichtung in die in dem Gehäusekörper ausgebildete Kontaktaufnahme um eine durch die Gestalt der Kontaktaufnahme vorbestimmte Stecktiefe oder Eindringtiefe gesteckt bzw. geschoben, bis der Kontaktbereich des ersten Bauteils alle der Vielzahl von Kontaktbügeln berührt bzw. kontaktiert und sich in einer durch die Gestalt der Kontaktaufnahme und/oder durch die Gestalt der einzelnen Kontaktbügel vorbestimmten Steckposition befindet. Somit befindet sich die Vielzahl von Kontaktbügeln in einem Kontaktzustand.

Als Kontaktbereich ist derjenige Bereich zu verstehen, innerhalb dessen sich die elektrischen Kontakte des ersten Bauteils freiliegend erstrecken.

Die Aufnahmerichtung ist als diejenige Richtung zu verstehen, in die das erste Bauteil, insbesondere der Kontaktbereich des ersten Bauteils, in die Kontaktaufnahme des Gehäusekörpers hineingesteckt bzw. hineingeschoben wird, um den Kontaktbereich des ersten Bauteils in Kontakt mit allen der Vielzahl von Kontaktbügeln zu bringen (Kontaktzustand). Beispielsweise kann die Aufnahmerichtung parallel zu einer Erstreckungsrichtung der Kontaktaufnahme und/oder zu der Erstreckungsrichtung der Vielzahl von Kontaktbügeln sein oder verlaufen.

Die Kontaktaufnahme ist als Ausnehmung in dem Gehäusekörper zu verstehen.

Beim Einstecken bzw. Hineinschieben des Kontaktbereichs des ersten Bauteils in die Kontaktaufnahme des Gehäusekörpers drückt der Kontaktbereich des ersten Bauteils gegen einen Endbereich eines jeden Kontaktbügels der Vielzahl von Kontaktbügeln, welcher sich in die Kontaktaufnahme erstreckt, und drückt den Endbereich in eine Richtung quer zu der Aufnahmerichtung. In dem Kontaktzustand der Vielzahl von Kontaktbügeln wird der Endbereich in Abhängigkeit von der Position der Kontaktaufnahme relativ zu dem Gehäusekörper und von der Anordnung jedes Kontaktbügels der Vielzahl von Kontaktbügeln relativ zu dem Gehäusekörper und zu der Aufnahmerichtung bzw. Kontaktaufnahme um einen bestimmten, der Kontaktkraft, die benötigt wird, um eine elektrische Kontaktverbindung zwischen dem Kontaktbereich des ersten Bauteils und den Kontaktbügeln herzustellen, entsprechenden Weg in die Richtung quer zu der Aufnahmerichtung gedrückt bzw. ausgelenkt. Folglich meint der Begriff "vorbestimmbare Kontaktkraft" die Kraft, die der Kraft entspricht, um mittels Kontaktierens eine elektrische Kontaktverbindung zwischen dem Kontaktbereich des ersten Bauteils und der Endbereiche der Kontaktbügel in dem Kontaktzustand der Vielzahl von Kontaktbügeln herzustellen. Die auf den Kontaktbereich des ersten Bauteils oder den Endbereich der Kontaktbügel wirkende Kraft ist von der Auslenkung der Kontaktbügel, insbesondere der Endbereiche der Kontaktbügel, beim Einschieben bzw. Einstecken des Kontaktbereichs des ersten Bauteils in die Kontaktaufnahme in Aufnahmerichtung abhängig.

Die Kontaktkraft kann bestimmt werden, wenn das Kontaktmaterial bzw. der Kontakttyp des Kontaktbereichs des ersten Bauteils und das Material, aus dem die Vielzahl von Kontaktbügeln geformt ist oder mit dem jeder Kontaktbügel der Vielzahl von Kontaktbügeln beschichtet ist, bekannt sind.

Vorteilhafterweise verringert der bisher beschriebene Steckverbinder den Verschleiß, insbesondere den Abrieb, der elektrischen Kontakte sowohl des ersten Bauteils als auch des Steckverbinders, wobei der Steckverbinder eine ideale elektrische Kontaktverbindung zwischen dem ersten Bauteil und dem zweiten Bauteil bewirkt.

Je nach Anordnung der Kontaktbügel werden die Endbereiche der Kontaktbügel um verschiedene Wege aus ihrer Ausgangslage, bevor das erste Bauteil in die Kontaktaufnahme hineingesteckt bzw. hineingeschoben worden ist, ausgelenkt, wenn der Kontaktbereich des ersten Bauteils in die Kontaktaufnahme hineingesteckt bzw. hineingeschoben wird. Nach Entfernen bzw. Herausziehen des Kontaktbereichs des ersten Bauteils aus der Kontaktaufnahme kehren die Kontaktbügel in ihre Ausgangslage zurück. Demnach verfügt jeder Kontaktbügel der Vielzahl von Kontaktbügeln über Federeigenschaften. Je nach Anordnung der Kontaktbügel weisen die Kontaktbügel unterschiedliche Federwege auf.

Die Vielzahl von Kontaktbügeln ist entweder ausschließlich in der ersten Anordnung oder ausschließlich in der zweiten Anordnung angeordnet oder die Vielzahl von Kontaktbügeln ist zu einem Teil in der ersten Anordnung und zu einem anderen Teil in der zweiten Anordnung angeordnet. Eine Teilmenge der Vielzahl von Kontaktbügeln kann in der ersten Anordnung angeordnet sein, wobei der Rest der Vielzahl von Kontaktbügeln in der zweiten Anordnung angeordnet sein kann.

Um ihren Endbereich herum sind die Kontaktbügel, insbesondere alle Kontaktbügel, quer zu der Aufnahmerichtung gekrümmt bzw. entlang der Aufnahmerichtung bügelförmig ausgebildet. Die Geometrie der Kontaktbügel in ihren Endbereichen trägt dazu bei, dass die erste Kontaktkraft und die zweite Kontaktkraft beeinflusst, insbesondere eingestellt, werden können.

Diejenigen Kontaktbügel der Vielzahl von Kontaktbügeln, die sich in der ersten Anordnung befinden, üben im Kontaktzustand der Vielzahl von Kontaktbügeln die erste Kontaktkraft auf den Kontaktbereich des ersten Bauteils aus, und diejenigen Kontaktbügel der Vielzahl von Kontaktbügeln, die sich in der zweiten Anordnung befinden, üben im Kontaktzustand der Vielzahl von Kontaktbügeln die zweite Kontaktkraft auf den Kontaktbereich des ersten Bauteils aus. Befinden sich die Kontaktbügel nur in der ersten Anordnung, üben sie im Kontaktzustand nur die erste Kontaktkraft auf den Kontaktbereich des ersten Bauteils aus. Befinden sich die Kontaktbügel dagegen nur in der zweiten Anordnung, üben sie im Kontaktzustand nur die zweite Kontaktkraft auf den Kontaktbereich des ersten Bauteils aus. Ist ein Teil der Kontaktbügel in der ersten Anordnung angeordnet und ist der Rest der Kontaktbügel in der zweiten Anordnung angeordnet, so üben die Kontaktbügel in der ersten Anordnung im Kontaktzustand die erste Kontaktkraft auf den Kontaktbereich des ersten Bauteils aus und die Kontaktbügel in der zweiten Anordnung üben im Kontaktzustand die zweite Kontaktkraft auf den Kontaktbereich des ersten Bauteils aus.

Vorteilhafterweise lässt sich gemäß des oben Beschriebenen ein Steckverbinder realisieren, der auf einfache und kostengünstige Weise für mehrere Kontaktmaterialien bzw. Kontakttypen des Kontaktbereichs des ersten Bauteils verwendet werden kann. Der oben beschriebene Steckverbinder kann für verschiedene Anwendungen nach einem einfachen Baukastenprinzip hergestellt werden.

Vorzugsweise entspricht die erste vorbestimmbare Kontaktkraft der Kontaktkraft von goldbeschichteten Kontakten und die zweite vorbestimmbare Kontaktkraft entspricht der Kontaktkraft von zinnbeschichteten Kontakten. Alternativ entspricht die erste vorbestimmbare Kontaktkraft der Kontaktkraft von zinnbeschichteten Kontakten und die zweite vorbestimmbare Kontaktkraft entspricht der Kontaktkraft von goldbeschichteten Kontakten.

Vorteilhafterweise kann so der Verschleiß, insbesondere der Abrieb, der elektrischen Kontakte unterschiedlicher Materialgruppen verringert werden und ein verlässlicher elektrischer Kontakt sichergestellt werden.

Weiterhin vorteilhafterweise lässt sich somit der beschrieben Steckverbinder auf einfache und kostengünstige Weise für verschiedene Kontaktmaterialgruppen wie z. B. Edelmetalle, aber auch andere Schwermetalle, verwenden. Der Steckverbinder kann zum Beispiel für zwei Kontaktmaterialien bzw. Kontakttypen des Kontaktbereichs des ersten Bauteils, nämlich für Gold- und/oder Zinnkontakte oder vergoldete und/oder verzinnte Kontakte, ausgelegt sein.

Vorzugsweise wird die Vielzahl von Kontaktbügeln, insbesondere jeder der Vielzahl von Kontaktbügeln, je nach Eindringtiefe des Kontaktbereichs des ersten Bauteils in die Kontaktaufnahme entweder teilweise oder vollständig aus der Kontaktaufnahme verdrängt wird. Genauer gesagt werden die Endbereiche der Kontaktbügel aus der Kontaktaufnahme entweder teilweise oder vollständig quer zu der Aufnahmerichtung aus der Kontaktaufnahme verdrängt bzw. gedrückt.

Vorzugsweise wird beim Aufnehmen des Kontaktbereichs des ersten Bauteils in der Kontaktaufnahme jeder der Vielzahl von Kontaktbügeln in der ersten Anordnung um einen von der ersten Anordnung abhängigen ersten Betrag ausgelenkt, Weiter vorzugsweise wird beim Aufnehmen des Kontaktbereichs des ersten Bauteils in der Kontaktaufnahme jeder der Vielzahl von Kontaktbügeln in der zweiten Anordnung um einen von der zweiten Anordnung abhängigen zweiten Betrag ausgelenkt. Hierbei sind der erste Betrag und der zweite Betrag voneinander verschieden.

Der erste Betrag kann in einer mathematischen Beziehung zu der ersten Kontaktkraft stehen und der zweite Betrag kann in einer mathematischen Beziehung zu der zweiten Kontaktkraft stehen. Zum Beispiel kann die erste Kontaktkraft direkt proportional zu dem ersten Betrag sein und die zweite Kontaktkraft kann direkt proportional zu dem zweiten Betrag sein. Die erste Kontaktkraft kann aber auch quadratisch, kubisch oder polynomial von dem ersten Betrag abhängen. Die zweite Kontaktkraft kann ebenfalls quadratisch, kubisch oder polynomial von dem zweiten Betrag abhängen.

Vorzugsweise erstreckt sich jeder der Vielzahl von Kontaktbügeln in der ersten Anordnung ohne den in der Kontaktaufnahme aufgenommenen Kontaktbereich des ersten Bauteils weiter in die Kontaktaufnahme als in der zweiten Anordnung. Alternativ erstreckt sich jeder der Vielzahl von Kontaktbügeln in der zweiten Anordnung ohne den in der Kontaktaufnahme aufgenommenen Kontaktbereich des ersten Bauteils weiter in die Kontaktaufnahme als in der ersten Anordnung.

Jeder der Kontaktbügel kann derart geformt sein, dass er in dem Zustand, in dem kein elektrischer Kontakt zwischen dem ersten Bauteil und den Kontaktbügeln besteht, d. h. wenn sich der Kontaktbereich des ersten Bauteils nicht oder nicht vollständig in der Kontaktaufnahme des Gehäusekörpers befindet, teilweise, insbesondere an seinem Endbereich, in die Kontaktaufnahme hineinragt.

Jeder der Vielzahl von Kontaktbügeln kann weiterhin derart ausgebildet sein, dass er entgegen der Aufnahmerichtung eine Krümmung bzw. einen Knick aufweist. Die Krümmung bzw. der Knick kann in der ersten Anordnung konkav sein und in der zweiten Anordnung konvex. Alternativ kann die Krümmung bzw. der Knick in der ersten Anordnung konvex sein und in der zweiten Anordnung konkav. Die Krümmung bzw. der Knick besitzt einen Extrempunkt.

Die Krümmung bzw. der Knick kann bügelförmig sein und der Extrempunkt kann ein Bügelmaximum oder ein Bügelminimum sein.

Jeder der Vielzahl von Kontaktbügeln und der Gehäusekörper können derart ausgebildet sein, dass der Extrempunkt der Krümmung bzw. des Knicks eines jeden Kontaktbügels in der ersten Anordnung einen ersten vorbestimmbaren und/oder vorbestimmten Abstand von einer ersten Innenfläche der Kontaktaufnahme hat und der Extrempunkt der Krümmung bzw. des Knicks eines jeden Kontaktbügels in der zweiten Anordnung einen zweiten vorbestimmbaren und/oder vorbestimmbaren Abstand von einer zweiten der ersten Innenfläche gegenüberliegenden Innenfläche der Kontaktaufnahme hat.

Der erste Abstand kann größer als der zweite Abstand sein. Alternativ kann der zweite Abstand größer als der erste Abstand sein.

Beispielsweise können die Kontaktbügel in Abhängigkeit vom Kontaktmaterial in der ersten Anordnung um 0,1 mm in die Kontaktaufnahme hineinragen, d. h. der erste Abstand kann 0,1 mm betragen, wobei die Kontaktbügel in der zweiten Anordnung um 0,2 mm in die Kontaktaufnahme hineinragen können, d. h. der zweite Abstand kann 0,2 mm betragen.

Vorzugsweise ist die Vielzahl von Kontaktbügeln derart ausgebildet, dass der Gehäusekörper stehend oder liegend mit dem zweiten Bauteil verlötet werden kann.

Vorteilhafterweise kann hierdurch der Steckverbinder in Bereichen eingesetzt werden, die einen geringen Raumbedarf haben oder erfordern. Da der Steckverbinder sich auf unterschiedliche Weise mit dem zweiten Bauteil verbinden lässt, kann der Steckverbinder flexibel verbaut werden.

Der Gehäusekörper kann aus einem elektrisch isolierenden Material wie zum Beispiel Plastik geformt sein. Der Gehäusekörper kann einteilig oder mehrteilig ausgebildet sein und er kann ganz oder teilweise im Spritzgussverfahren oder mittels eines 3D-Druckers hergestellt werden.

Vorzugsweise ist die Vielzahl von Kontaktbügeln gestanzt. Insbesondere ist jeder Kontaktbügel der Vielzahl von Kontaktbügeln gestanzt bzw. ein Stanzteil.

Vorzugsweise ist die Vielzahl von Kontaktbügeln galvanisiert, wobei die Vielzahl von Kontaktbügeln insbesondere mittels eines Goldbads oder mittels eines Zinnbads galvanisiert ist. Insbesondere ist jeder Kontaktbügel der Vielzahl von Kontaktbügeln galvanisiert, wobei jeder Kontaktbügel der Vielzahl von Kontaktbügeln insbesondere mittels eines Goldbads oder mittels eines Zinnbads galvanisiert ist.

Vorzugsweise ist der Gehäusekörper relativ zu der Kontaktaufnahme asymmetrisch ausgebildet.

Vorteilhafterweise können so die erste Kontaktkraft in der ersten Anordnung und die zweite Kontaktkraft in der zweiten Anordnung weiter beeinflusst, insbesondere eingestellt, werden.

Vorzugsweise sind die erste Anordnung und die zweite Anordnung nicht spiegelsymmetrisch relativ zu der Kontaktaufnahme.

Vorteilhafterweise wird hierdurch dazu beigetragen, dass die erste Kontaktkraft in der ersten Anordnung von der zweiten Kontaktkraft in der zweiten Anordnung verschieden ist.

Vorzugsweise sind die erste Anordnung und die zweite Anordnung zueinander verdrehte Anordnungen, wobei insbesondere die zweite Anordnung eine um 180° gegen die erste Anordnung relativ zu der Aufnahmerichtung verdrehte Anordnung ist. Insbesondere kann die zweite Anordnung eine um 180° gegen die erste Anordnung um eine Achse entlang der Aufnahmerichtung verdrehte Anordnung sein.

Vorteilhafterweise wird hierdurch weiter dazu beigetragen, dass die erste Kontaktkraft in der ersten Anordnung von der zweiten Kontaktkraft in der zweiten Anordnung verschieden ist. Außerdem lässt sich der Aufwand der Lagerhaltung reduzieren und es lassen sich mit identischen Bauteilen verschiedene Steck- bzw. Steckerkonfigurationen ermöglichen.

Vorzugsweise entspricht die erste vorbestimmbare Kontaktkraft einer Kraft, um den aus einem ersten Material geformten oder mit einem ersten Material beschichteten Kontaktbereich des ersten Bauteils in elektrischen Kontakt mit einem der Vielzahl von Kontaktbügeln zu bringen, und die zweite vorbestimmbare Kontaktkraft entspricht einer Kraft, um den aus einem zweiten Material geformten oder mit einem zweiten Material beschichteten Kontaktbereich des ersten Bauteils in elektrischen Kontakt mit einem der Vielzahl von Kontaktbügeln zu bringen. Insbesondere kann das erste Material Gold und das zweite Material Zinn sein. Alternativ kann das erste Material aber auch Zinn und das zweite Material Gold sein.

Vorzugsweise ist das erste Bauteil ein Flachbandkabel und das zweite Bauteil eine Leiterplatte.

Es folgt die Beschreibung der Figuren, die der exemplarischen Veranschaulichung einer Ausführungsform der vorliegenden Erfindung dienen sollen. Es versteht sich, dass einzelne Merkmale zu weiteren Ausführungsformen kombiniert werden können.

Es zeigen:
- **Figur 1**: eine perspektivische Rückansicht einer Ausführungsform des Steckverbinders,
- **Figur 2**: eine perspektivische Vorderansicht der in Figur 1 gezeigten Ausführungsform des Steckverbinders,
- **Figur 3**: einen Querschnitt des in den Figuren 1 und 2 gezeigten Steckverbinders entlang der Aufnahmerichtung,
- **Figur 4**: den Querschnitt des Steckverbinders aus Figur 3 mit einem stehend verlöteten zweiten Bauteil,
- **Figur 5**: den Querschnitt des Steckverbinders aus Figur 3 mit einem liegend verlöteten zweiten Bauteil,
- **Figur 6**: die erste Anordnung und zweite Anordnung der Kontaktbügel.

Zum besseren Verständnis sind die Figuren 1 bis 5 mit einem kartesischen xyz-Koordinatensystem ausgestattet, wobei das Koordinatensystem derart orientiert ist, dass die x-Achse des Koordinatensystems in Richtung der Aufnahmerichtung verläuft.

**Figur 1** zeigt eine perspektivische Rückansicht einer Ausführungsform des Steckverbinders 10. Der Gehäusekörper 12 ist zweiteilig ausgebildet und weist entsprechend einen vorderen, die Kontaktbügel 16 umfassenden Teil 12a und einen hinteren Teil 12b auf. Der Gehäusekörper 12 ist zweiteilig ausgebildet, um ein kunststoffgerechtes Design des Gehäusekörpers 12 und keine Wanddickensprünge zu erreichen. Die Kontaktaufnahme 14 erstreckt sich entlang der Aufnahmerichtung AR von dem hinteren Teil 12b zu dem vorderen Teil 12a. Der hintere Teil 12b ist derart ausgebildet, dass sich oberhalb der Kontaktaufnahme 14 zwei Verrastungsrillen 13 in Aufnahmerichtung AR erstrecken, die der Verrastung eines optionalen und in den Figuren nicht gezeigten Stiffeners bzw. eines Versteifungselements dienen.

Der vordere Teil 12a und der hintere Teil 12b des Gehäusekörpers 12 können beispielsweise zusammengesteckt oder-geschraubt werden und so den Gehäusekörper 12 bilden.

Die Kontaktbügel 16 erstrecken sich aus dem Inneren des vorderen Teils 12a des Gehäusekörpers 12 in Richtung der Aufnahmerichtung AR und ragen im Wesentlichen aus einem zentralen Bereich des vorderen Teils 12a des Gehäusekörpers 12 hervor, sodass die hervorragenden Enden der Kontaktbügel 16 mit einem zweiten Bauteil 20 wie einer Leiterplatte bzw. einer Platine (hier nicht gezeigt, siehe unten Figur 4 und 5) elektrisch verbunden werden können oder in elektrischen Kontakt mit dem zweiten Bauteil 20 wie einer Leiterplatte bzw. einer Platine gebracht werden können. Die Kontaktbügel 16 sind in y-Richtung, d. h. senkrecht zu der Aufnahmerichtung, alle parallel zueinander in der Anordnung A1 (siehe auch Figuren 3, 4, 5 und 6) angeordnet und durch die Form des vorderen Teils 12a des Gehäusekörpers 12 elektrisch isoliert und getrennt voneinander angeordnet (siehe auch Figur 2).

**Figur 2** zeigt eine perspektivische Vorderansicht der in Figur 1 gezeigten Ausführungsform des Steckverbinders 10. Im Vergleich zu Figur 1 ist die in Figur 2 gezeigte Ansicht um 90° um die z-Achse gedreht.

**Figur 3** zeigt einen Querschnitt des in den Figuren 1 und 2 gezeigten Steckverbinders 10 entlang der Aufnahmerichtung AR durch einen Kontaktbügel 16. Der gezeigte Querschnitt des Steckverbinders 10 zeigt, dass sich der Kontaktbügel 16 (das Gleiche gilt für alle anderen nicht gezeigten Kontaktbügel 16) in der Anordnung A1 angeordnet ist. Die Kontaktbügel 16 erstrecken sich entgegen der Aufnahmerichtung AR in den vorderen Teil 12a des Gehäusekörpers 12 hinein und weisen in ihrem Endbereich entgegen der Aufnahmerichtung AR in der xz-Ebene eine Krümmung bzw. einen Knick 26 auf. Durch die Krümmung bzw. den Knick 26 sind die Kontaktbügel 16 zu einem Bügel gekrümmt ausgebildet. In der Anordnung A1 ragt ein Bereich um die Extrempunkte der Bügel 28 (Bügelmaxima) der bügelförmigen Endbereiche 26 der Kontaktbügel 16 herum in z-Richtung in die Kontaktaufnahme 14 hinein, sodass die Bügelmaxima 28 um einen von der Gestalt des Gehäusekörpers 12 und der Kontaktaufnahme 14 abhängigen Abstand d zwischen Bügelmaximum 26 und der auf die z-Achse bezogenen, unteren Innenfläche 22 der Kontaktaufnahme 14 in der Kontaktaufnahme 14 haben. In der zweiten Anordnung A2 würde der Kontaktbügel 16 um einen von dem Abstand d verschiedenen Abstand zwischen dem Extrempunkt 28 der Krümmung bzw. des Knicks 26 und der oberen Innenfläche 24 der Kontaktaufnahme 14 in die Kontaktaufnahme 14 hineinragen.

Beim Einschieben bzw. Einstecken des Kontaktbereichs KB eines ersten Bauteils 18 (angedeutet durch das gestrichelte Rechteck in der Kontaktaufnahme 14), wie z. B. eines Flachbandkabels, wird der Bereich um die Bügelmaxima herum um einen von der Krümmung und dem Material der Kontaktbügel 16 und dem Material des Kontaktbereichs KB abhängigen Weg in z-Richtung nach unten gedrückt bzw. ausgelenkt. Der Abstand d verringert sich dadurch.

Daraus resultiert eine Gegenkraft F1 der Kontaktbügel 16 auf den Kontaktbereich KB. Figur 3 zeigt die z-Komponente der Gegenkraft F1. Die Gegenkraft F1 entspricht hierbei der Kontaktkraft F1, die benötigt wird, um die Kontaktbügel 16 und den Kontaktbereich KB in elektrischen Kontakt zu bringen, also um eine elektrische Kontaktverbindung herzustellen. Hierbei ist der Kontaktbereich KB aus einem bestimmten Material, wie z. B. Gold, geformt oder mit diesem beschichtet. Die Kontaktkraft F1 ist folglich die für Gold wesentliche Kontaktkraft.

Die **Figuren 4** und **5** zeigen den Querschnitt des Steckverbinders 10 wie in Figur 3 gezeigt einmal stehend und einmal liegend mit einem zweiten Bauteil 20, wie z. B. einer Leiterplatte (angedeutet durch das gestrichelte Rechteck 20), verlötet. **Figur 4** zeigt, dass die Leiterplatte 20 stehend mit dem Gehäusekörper 12 verlötet werden kann, wohingegen **Figur 5** zeigt, dass die Leiterplatter 20 auch liegend mit dem Gehäusekörper 12 verlötet werden kann.

**Figur 6** zeigt die erste Anordnung A1 und die zweite Anordnung A2 der Kontaktbügel 16 im Vergleich. Die Anordnung A1 entspricht der in Figur 3 gezeigten Anordnung A1 der Kontaktbügel 16, wobei bei eingeschobenem bzw. eingestecktem Kontaktbereich KB in Aufnahmerichtung AR der gezeigte Kontaktbügel 16 in der ersten Anordnung A1 weggedrückt bzw. ausgelenkt wird und so die Kontaktkraft F1 auf den Kontaktbereich KB wirkt.

Die zweite Anordnung A2 ist um 180° zu der ersten Anordnung A1 um eine Achse entlang der Aufnahmerichtung AR gedreht. Die zweite Anordnung A2 ist vertikal gespiegelt zu der ersten Anordnung A1. Bei unveränderter Geometrie und Form des Gehäusekörpers 12 bzw. gleichbleibender Position bzw. Lage der Kontaktaufnahme 14 an dem Gehäusekörper 12 (angedeutet durch die gepunktete Linie, die durch die Anordnung A1 und die Anordnung A2 verläuft) und damit gleichbleibender Aufnahmerichtung AR muss nun der Bereich um das Bügelminimum herum des gezeigten Kontaktbügels 16 um einen im Vergleich zu der ersten Anordnung A1 größeren Weg in z-Richtung nach oben gedrückt bzw. ausgelenkt werden. Das resultiert in einer entsprechenden Gegenkraft F2 des Kontaktbügels 16 auf den Kontaktbereich KB, die von der Kraft F1 verschieden ist.

Durch die Form bzw. Ausgestaltung des Gehäusekörpers 12 und die Position bzw. Lage der Kontaktaufnahme 14 an dem Gehäusekörper 12 können die ebenfalls von der Anordnung der Kontaktbügel 16 in der ersten Anordnung A1 oder der zweiten Anordnung A2 abhängigen Kräfte F1 und F2 derart eingestellt werden, dass sie den Kontaktkräften F1 und F2 für unterschiedliche Kontakttypen bzw. -materialien entsprechen. So kann die Kraft F1 zum Beispiel der Kontaktkraft F1 für Gold und die Kraft F2 der Kontaktkraft F2 für Zinn entsprechen oder die Kraft F1 kann der Kontaktkraft F1 für Zinn und die Kraft F2 der Kontaktkraft F2 für Gold entsprechen.

Auf diese Weise kann der Steckverbinder 10 einfach und mit geringem Aufwand, was Produktionskosten und Lagerung betrifft, für das elektrische Verbinden von zwei unterschiedlichen Typen von zum Beispiel Flachbandkabeln, die entweder aus Gold geformte bzw. vergoldete oder aus Zinn geformte bzw. verzinnte Kontaktbereiche aufweisen, mit einer Leiterplatte bzw. Platine bereitgestellt werden. D. h. mittels des Steckverbinders 10 lassen sich mit identischen Bauteilen, wie Gehäusekörper 12 und Kontaktbügel 16, verschiedene Steck- bzw. Steckerkonfigurationen für verschiedene Anwendungen bewerkstelligen. Außerdem wird durch den Steckverbinder 10 der Verschleiß, insbesondere den Abrieb, der elektrischen Kontakte sowohl des ersten Bauteils 18 als auch des Steckverbinders 10, wobei der Steckverbinder 10 eine ideale elektrische Kontaktverbindung zwischen dem ersten Bauteil 18 und dem zweiten Bauteil 20 bewirkt, verringert und eine verlässliche elektrische Verbindung bzw. ein elektrischer Kontakt gewährleistet. Zudem kann der Steckverbinder 10 in Bereichen eingesetzt werden, die einen geringen Raumbedarf haben oder erfordern. Da der Steckverbinder 10 sich auf unterschiedliche Weise mit dem zweiten Bauteil 20 verbinden lässt, kann der Steckverbinder 10 flexibel verbaut werden.

### Bezugszeichenliste

- 10: Steckverbinder
- 12: Gehäusekörper
- 12a, 12b: vorderer Teil, hinterer Teil des Gehäusekörpers
- 13: Verrastungsrillen
- 14: Kontaktaufnahme
- 16: Kontaktbügel
- 18: erstes Bauteil
- 20: zweites Bauteil
- 22: erste Innenfläche
- 24: zweite Innenfläche
- 26: Krümmung bzw. Knick
- 28: Extrempunkt
- AR: Aufnahmerichtung
- A1: erste Anordnung
- A2: zweite Anordnung
- F1: erste Kontaktkraft
- F2: zweite Kontaktkraft
- KB: Kontaktbereich

## Patentansprüche

1. Steckverbinder (10), insbesondere zum elektrischen Verbinden eines ersten Bauteils (18), insbesondere eines Flachbandkabels, mit einem zweiten Bauteil (20), insbesondere einer Leiterplatte, umfassend:
- einen isolierenden Gehäusekörper (12), welcher eine Kontaktaufnahme (14) zum Aufnehmen eines Kontaktbereichs (KB) des ersten Bauteils (18) entlang einer Aufnahmerichtung (AR) aufweist, und
- eine Vielzahl von nebeneinander angeordneten und durch den Gehäusekörper (12) voneinander elektrisch isolierten und rückstellfähigen Kontaktbügeln (16), welche derart ausgebildet ist, den Kontaktbereich (KB) des ersten Bauteils (18) elektrisch zu kontaktieren und das zweite Bauteil (20) mit dem ersten Bauteil (18) elektrisch zu verbinden,
wobei die Vielzahl von Kontaktbügeln (16) in einer ersten Anordnung (A1) relativ zu der Aufnahmerichtung (AR) und/oder in einer zweiten Anordnung (A2) relativ zu der Aufnahmerichtung (AR) angeordnet ist, und
wobei die Kontaktaufnahme (14) an dem Gehäusekörper (12) derart positioniert ist, dass bei identischem Gehäusekörper
jeder der Vielzahl von Kontaktbügeln (16) in der ersten Anordnung (A1) eine erste vorbestimmbare Kontaktkraft (F1) auf den Kontaktbereich (KB) des ersten Bauteils (18) ausübbar ist, und
jeder der Vielzahl von Kontaktbügeln (16) in der zweiten Anordnung (A2) eine zweite vorbestimmbare Kontaktkraft (F2) auf den Kontaktbereich (KB) des ersten Bauteils (18) ausübbar ist,
wobei die erste Kontaktkraft (F1) von der zweiten Kontaktkraft (F2) verschieden ist, **dadurch gekennzeichnet, dass** die Kontaktbügel (16) identisch sind.

2. Steckverbinder (10) nach Anspruch 1, wobei die erste vorbestimmbare Kontaktkraft (F1) der Kontaktkraft von goldbeschichteten Kontakten des Kontaktbereichs (KB) des ersten Bauteils (18) entspricht und die zweite vorbestimmbare Kontaktkraft (F2) der Kontaktkraft von zinnbeschichteten Kontakten des Kontaktbereichs (KB) des ersten Bauteils (18) entspricht, oder
wobei die erste vorbestimmbare Kontaktkraft (F1) der Kontaktkraft von zinnbeschichteten Kontakten des Kontaktbereichs (KB) des ersten Bauteils (18) entspricht und die zweite vorbestimmbare Kontaktkraft (F2) der Kontaktkraft von goldbeschichteten Kontakten des Kontaktbereichs (KB) des ersten Bauteils (18) entspricht.

3. Steckverbinder (10) nach einem der vorangehenden Ansprüche, wobei je nach Eindringtiefe des Kontaktbereichs (KB) des ersten Bauteils (18) in die Kontaktaufnahme (14) die Vielzahl von Kontaktbügeln (16), insbesondere jeder der Vielzahl von Kontaktbügeln (16), entweder teilweise oder vollständig aus der Kontaktaufnahme verdrängt wird.

4. Steckverbinder (10) nach einem der vorangehenden Ansprüche, wobei beim Aufnehmen des Kontaktbereichs (KB) des ersten Bauteils (18) in der Kontaktaufnahme (14) jeder der Vielzahl von Kontaktbügeln (16) in der ersten Anordnung (A1) um einen von der ersten Anordnung (A1) abhängigen ersten Betrag ausgelenkt wird und wobei beim Aufnehmen des Kontaktbereichs (KB) des ersten Bauteils (18) in der Kontaktaufnahme (14) jeder der Vielzahl von Kontaktbügeln (16) in der zweiten Anordnung (A2) um einen von der zweiten Anordnung (A2) abhängigen zweiten Betrag ausgelenkt wird,
wobei der erste Betrag und der zweite Betrag verschieden sind.

5. Steckverbinder (10) nach Anspruch 4, wobei der erste Betrag in einer mathematischen Beziehung zu der ersten Kontaktkraft (F1) steht, wobei die erste Kontaktkraft (F1) direkt proportional zu dem ersten Betrag ist, und
wobei der zweite Betrag in einer mathematischen Beziehung zu der zweiten Kontaktkraft (F2) steht, wobei die zweite Kontaktkraft (F2) direkt proportional zu dem zweiten Betrag ist.

6. Steckverbinder (10) nach einem der vorangehenden Ansprüche, wobei sich jeder der Vielzahl von Kontaktbügeln (16) in der ersten Anordnung (A1) weiter in die Kontaktaufnahme (14) erstreckt als in der zweiten Anordnung (A2), oder
wobei sich jeder der Vielzahl von Kontaktbügeln (16) in der zweiten Anordnung (A2) weiter in die Kontaktaufnahme (14) erstreckt als in der ersten Anordnung (A1).

7. Steckverbinder (10) nach einem der vorangehenden Ansprüche, wobei die Vielzahl von Kontaktbügeln (16) derart ausgebildet ist, dass der Gehäusekörper (12) stehend oder liegend mit dem zweiten Bauteil (20) verlötbar ist.

8. Steckverbinder (10) nach einem der vorangehenden Ansprüche, wobei die Vielzahl von Kontaktbügeln (16) gestanzt ist.

9. Steckverbinder (10) nach einem der vorangehenden Ansprüche, wobei die Vielzahl von Kontaktbügeln (16) galvanisiert ist, wobei die Vielzahl von Kontaktbügeln (16) insbesondere mittels eines Goldbads oder mittels eines Zinnbads galvanisiert ist.

10. Steckverbinder (10) nach einem der vorangehenden Ansprüche, wobei der Gehäusekörper (12) relativ zu der Kontaktaufnahme (14) asymmetrisch ausgebildet ist.

11. Steckverbinder (10) nach einem der vorangehenden Ansprüche, wobei die erste Anordnung (A1) und die zweite Anordnung (A2) nicht spiegelsymmetrisch relativ zu der Kontaktaufnahme (14) sind.

12. Steckverbinder (10) nach einem der vorangehenden Ansprüche, wobei die erste Anordnung (A1) und die zweite Anordnung (A2) zueinander verdrehte Anordnungen sind, wobei insbesondere die zweite Anordnung (A2) eine um 180° gegen die erste Anordnung (A1) relativ zu der Aufnahmerichtung (AR) verdrehte Anordnung ist.

13. Steckverbinder (10) nach einem der vorangehenden Ansprüche, wobei die erste vorbestimmbare Kontaktkraft (F1) einer Kraft entspricht, um den aus einem ersten Material geformten oder mit einem ersten Material beschichteten Kontaktbereich (KB) des ersten Bauteils (18) in elektrischen Kontakt mit einem der Vielzahl von Kontaktbügeln (16) zu bringen, und wobei die zweite vorbestimmbare Kontaktkraft (F2) einer Kraft entspricht, um den aus einem zweiten Material geformten oder mit einem zweiten Material beschichteten Kontaktbereich (KB) des ersten Bauteils (18) in elektrischen Kontakt mit einem der Vielzahl von Kontaktbügeln (16) zu bringen.

14. Steckverbinder (10) nach Anspruch 13, wobei das erste Material Gold ist und das zweite Material Zinn ist, oder
wobei das erste Material Zinn ist und das zweite Material Gold ist.

15. Steckverbinder (10) nach einem der vorangehenden Ansprüche, wobei das erste Bauteil (18) ein Flachbandkabel ist und das zweite Bauteil (20) eine Leiterplatte ist.

## Claims

1. Connector (10), in particular for electrically connecting a first component (18), in particular a ribbon cable, to a second component (20), in particular a printed circuit board, comprising:
- an insulating housing body (12) which comprises a contact receptacle (14) for receiving a contact region (KB) of the first component (18) along a receiving direction (AR), and
- a plurality of resilient contact brackets (16) arranged side by side and electrically insulated from one another by the housing body (12), which plurality is designed to electrically contact the contact region (KB) of the first component (18) and to electrically connect the second component (20) to the first component (18),
wherein the plurality of contact brackets (16) is arranged in a first arrangement (A1) relative to the receiving direction (AR) and/or in a second arrangement (A2) relative to the receiving direction (AR), and
wherein the contact receptacle (14) is positioned on the housing body (12) such that, in the case of the housing body being identical,
each of the plurality of contact brackets (16) in the first arrangement (A1) can exert a predeterminable first contact force (F1) on the contact region (KB) of the first component (18), and
each the plurality of contact brackets (16) in the second arrangement (A2) can exert a predeterminable second contact force (F2) on the contact region (KB) of the first component (18),
wherein the first contact force (F1) is different from the second contact force (F2), **characterized in that** the contact brackets (16) are identical.

2. Connector (10) according to claim 1, wherein the first predeterminable contact force (F1) corresponds to the contact force of gold-coated contacts of the contact region (KB) of the first component (18) and the second predeterminable contact force (F2) corresponds to the contact force of tin-coated contacts of the contact region (KB) of the first component (18), or
wherein the first predeterminable contact force (F1) corresponds to the contact force of tin-coated contacts of the contact region (KB) of the first component (18) and the second predeterminable contact force (F2) corresponds to the contact force of gold-coated contacts of the contact region (KB) of the first component (18).

3. Connector (10) according to any one of the preceding claims, wherein depending on the penetration depth of the contact region (KB) of the first component (18) into the contact receptacle (14), the plurality of contact brackets (16), in particular each of the plurality of contact brackets (16), is displaced either partially or completely out of the contact receptacle.

4. Connector (10) according to any one of the preceding claims, wherein when receiving the contact region (KB) of the first component (18) in the contact receptacle (14), each of the plurality of contact brackets (16) in the first arrangement (A1) is deflected by a first amount dependent on the first arrangement (A1), and wherein when receiving the contact region (KB) of the first component (18) in the contact receptacle (14), each of the plurality of contact brackets (16) in the second arrangement (A2) is deflected by a second amount dependent on the second arrangement (A2),
wherein the first amount and the second amount are different.

5. Connector (10) according to claim 4, wherein the first amount is in a mathematical relationship to the first contact force (F1), wherein the first contact force (F1) is directly proportional to the first amount, and
wherein the second amount is in a mathematical relationship to the second contact force (F2), wherein the second contact force (F2) is directly proportional to the second amount.

6. Connector (10) according to any one of the preceding claims, wherein each of the plurality of contact brackets (16) extends further into the contact receptacle (14) in the first arrangement (A1) than in the second arrangement (A2), or
wherein each of the plurality of contact brackets (16) extends further into the contact receptacle (14) in the second arrangement (A2) than in the first arrangement (A1).

7. Connector (10) according to any one of the preceding claims, wherein the plurality of contact brackets (16) is designed such that the housing body (12) can be soldered vertically or horizontally to the second component (20).

8. Connector (10) according to any one of the preceding claims, wherein the plurality of contact brackets (16) is punched.

9. Connector (10) according to any one of the preceding claims, wherein the plurality of contact brackets (16) is galvanized, wherein the plurality of contact brackets (16) is galvanized in particular by means of a gold bath or by means of a tin bath.

10. Connector (10) according to any one of the preceding claims, wherein the housing body (12) is designed asymmetrically relative to the contact receptacle (14).

11. Connector (10) according to any one of the preceding claims, wherein the first arrangement (A1) and the second arrangement (A2) are not mirror-symmetrical relative to the contact receptacle (14).

12. Connector (10) according to any one of the preceding claims, wherein the first arrangement (A1) and the second arrangement (A2) are arrangements rotated with respect to each other, wherein in particular the second arrangement (A2) is an arrangement rotated by 180° with respect to the first arrangement (A1) relative to the receiving direction (AR).

13. Connector (10) according to any one of the preceding claims, wherein the first predeterminable contact force (F1) corresponds to a force for bringing the contact region (KB) of the first component (18), which region is molded from a first material or coated with a first material, into electrical contact with one of the plurality of contact brackets (16), and wherein the second predeterminable contact force (F2) corresponds to a force for bringing the contact region (KB) of the first component (18), which region is molded from a second material or coated with a second material, into electrical contact with one of the plurality of contact brackets (16).

14. Connector (10) according to claim 13, wherein the first material is gold and the second material is tin, or
wherein the first material is tin and the second material is gold.

15. Connector (10) according to any one of the preceding claims, wherein the first component (18) is a ribbon cable and the second component (20) is a printed circuit board.

## Revendications

1. Connecteur enfichable (10), en particulier destiné à raccorder de manière électrique un premier composant (18), en particulier un câble plat, à un deuxième composant (20), en particulier une carte de circuits imprimés, comprenant :
- un corps de boîtier (12) isolant, lequel présente un logement de contact (14) destiné à loger une zone de contact (KB) du premier composant (18) le long d'une direction de logement (AR), et
- une pluralité d'étriers de contact (16) disposés côte à côte et isolés électriquement les uns des autres par le corps de boîtier (12) et présentant une possibilité de rappel, laquelle est réalisée de manière à mettre en contact électriquement la zone de contact (KB) du premier composant (18) et de manière à raccorder électriquement le deuxième composant (20) au premier composant (18),
dans lequel la pluralité d'étriers de contact (16) est disposée selon une première disposition (A1) par rapport à la direction de logement (AR) et/ou selon une deuxième disposition (A2) par rapport à la direction de logement (AR), et
dans lequel le logement de contact (14) est positionné sur le corps de boîtier (12) de telle manière qu'en cas de corps de boîtier identique
chaque étrier de contact de la pluralité d'étriers de contact (16) peut exercer dans la première disposition (A1) une première force de contact (F1) pouvant être prédéfinie sur la zone de contact (KB) du premier composant (18), et
chaque étrier de contact de la pluralité d'étriers de contact (16) peut exercer dans la deuxième disposition (A2) une deuxième force de contact (F2) pouvant être prédéfinie sur la zone de contact (KB) du premier composant (18),
dans lequel la première force de contact (F1) est différente de la deuxième force de contact (F2), **caractérisé en ce que** les étriers de contact (16) sont identiques.

2. Connecteur enfichable (10) selon la revendication 1, dans lequel la première force de contact (F1) pouvant être prédéfinie correspond à la force de contact de contacts revêtus d'or de la zone de contact (KB) du premier composant (18) et la deuxième force de contact (F2) pouvant être prédéfinie correspond à la force de contact de contacts revêtus d'étain de la zone de contact (KB) du premier composant (18), ou
dans lequel la première force de contact (F1) pouvant être prédéfinie correspond à la force de contact de contacts revêtus d'étain de la zone de contact (KB) du premier composant (18) et la deuxième force de contact (F2) pouvant être prédéfinie correspond à la force de contact de contacts revêtus d'or de la zone de contact (KB) du premier composant (18).

3. Connecteur enfichable (10) selon l'une quelconque des revendications précédentes, dans lequel selon la profondeur de pénétration de la zone de contact (KB) du premier composant (18) dans le logement de contact (14), la pluralité d'étriers de contact (16), en particulier chaque étrier de contact de la pluralité d'étriers de contact (16), est repoussé soit en partie soit en totalité hors du logement de contact.

4. Connecteur enfichable (10) selon l'une quelconque des revendications précédentes, dans lequel lors du logement de la zone de contact (KB) du premier composant (18) dans le logement de contact (14), chaque étier de contact de la pluralité d'étriers de contact (16) dans la première disposition (A1) est dévié d'une première valeur dépendant de la première disposition (A1) et dans lequel lors de la réception de la zone de contact (KB) du premier composant (18) dans le logement de contact (14), chaque étrier de contact de la pluralité d'étriers de contact (16) est dévié dans la deuxième disposition (A2) d'une deuxième valeur dépendant de la deuxième disposition (A2),
dans lequel la première valeur et la deuxième valeur sont différentes.

5. Connecteur enfichable (10) selon la revendication 4, dans lequel la première valeur se trouve dans une relation mathématique par rapport à la première force de contact (F1), dans lequel la première force de contact (F1) est directement proportionnelle par rapport à la première valeur, et
dans lequel la deuxième valeur se trouve dans une relation mathématique par rapport à la deuxième force de contact (F2), dans lequel la deuxième force de contact (F2) est directement proportionnelle par rapport à la deuxième valeur.

6. Connecteur enfichable (10) selon l'une quelconque des revendications précédentes, dans lequel chaque étrier de contact de la pluralité d'étriers de contact (16) s'étend dans la première disposition (A1) davantage dans le logement de contact (14) que dans la deuxième disposition (A2), ou
dans lequel chaque étrier de contact de la pluralité d'étriers de contact (16) s'étend dans la deuxième disposition (A2) davantage dans le logement de contact (14) que dans la première disposition (A1).

7. Connecteur enfichable (10) selon l'une quelconque des revendications précédentes, dans lequel la pluralité d'étriers de contact (16) est réalisée de telle manière que le corps de boîtier (12) peut être lié par soudage à la verticale ou à l'horizontale au deuxième composant (20).

8. Connecteur enfichable (10) selon l'une quelconque des revendications précédentes, dans lequel la pluralité d'étriers de contact (16) est estampée.

9. Connecteur enfichable (10) selon l'une quelconque des revendications précédentes, dans lequel la pluralité d'étriers de contact (16) est galvanisée, dans lequel la pluralité d'étriers de contact (16) est galvanisée en particulier au moyen d'un bain d'or ou au moyen d'un bain d'étain.

10. Connecteur enfichable (10) selon l'une quelconque des revendications précédentes, dans lequel le corps de boîtier (12) est réalisé de manière asymétrique par rapport au logement de contact (14).

11. Connecteur enfichable (10) selon l'une quelconque des revendications précédentes, dans lequel la première disposition (A1) et la deuxième disposition (A2) ne sont pas symétriques en miroir par rapport au logement de contact (14).

12. Connecteur enfichable (10) selon l'une quelconque des revendications précédentes, dans lequel la première disposition (A1) et la deuxième disposition (A2) sont des dispositions tournées l'une par rapport à l'autre, dans lequel en particulier la deuxième disposition (A2) est une disposition tournée de 180° à l'encontre de la première disposition (A1) par rapport à la direction de logement (AR).

13. Connecteur enfichable (10) selon l'une quelconque des revendications précédentes, dans lequel la première force de contact (F1) pouvant être prédéfinie correspond à une force pour amener la zone de contact (KB) du premier composant (18) formée à partir d'un premier matériau ou revêtue d'un premier matériau en contact électrique avec un étier de contact de la pluralité d'étriers de contact (16), et dans lequel la deuxième force de contact (F2) pouvant être prédéfinie correspond à une force pour amener en contact la zone de contact (KB) du premier composant (18) formée à partir d'un deuxième matériau ou revêtue d'un deuxième matériau en contact électrique avec un étier de contact de la pluralité d'étriers de contact (16).

14. Connecteur enfichable (10) selon la revendication 13, dans lequel le premier matériau est de l'or et le deuxième matériau est de l'étain, ou
dans lequel le premier matériau est de l'étain et le deuxième matériau est de l'or.

15. Connecteur enfichable (10) selon l'une quelconque des revendications précédentes, dans lequel le premier composant (18) est un câble plat et le deuxième composant (20) est une carte de circuits imprimés.
